# EUROPÄISCHE PATENTSCHRIFT

(11) **EP 3 802 027 B1**
(45) Veröffentlichungstag und Bekanntmachung des Hinweises auf die Patenterteilung: **10.07.2024**
(21) Anmeldenummer: 19728606.5
(22) Anmeldetag: 28.05.2019
(51) Int. Cl.: B26D 7/18

(54) **LÄNGSSCHNEIDEEINRICHTUNG ZUM SCHNEIDEN EINER LAUFENDEN MATERIALBAHN**
WEB SLITTER
DÉCOUPEUSE LONGITUDINALE POUR MATERIAUX EN FORME DE BANDE.

(30) Priorität: 07.06.2018 DE 102018113558
(43) Veröffentlichungstag der Anmeldung: 14.04.2021
(73) Patentinhaber: Voith Patent GmbH, 89522 Heidenheim (DE)
(72) Erfinder: RADTKE, Klaus, 51515 Kürten (DE)
(74) Vertreter: Voith Patent GmbH - Patentabteilung
(86) Internationale Anmeldenummer: PCT/EP2019/063711
(87) Internationale Veröffentlichungsnummer: WO 2019/233808

(56) Entgegenhaltungen:
- EP-A2- 0 887 160
- WO-A1-02/064333
- DE-A1- 3 419 843
- DE-A1- 4 425 666
- DE-C2- 3 419 843
- DE-C2- 4 425 666
- US-A- 5 031 494

## Beschreibung

Die Erfindung betrifft eine Längsschneideeinrichtung zum Schneiden einer laufenden Materialbahn, insbesondere einer Papier- oder Kartonbahn, mit mehreren, rotierbaren und dabei in Bahnlaufrichtung schneidenden Kreismessern, welche jeweils über einen Schlitten an einer sich quer zur Bahnlaufrichtung erstreckenden Messertraverse verstellbar gelagert sind.

Die Erfindung wird im Folgenden allgemein anhand einer Materialbahn beschrieben. Sie ist jedoch auch bei anderen Materialbahnen, wie beispielsweise Bahnen aus Papier, Karton, Kunststoff- oder Metallfolie, entsprechend anwendbar.

Eine derartige Längsschneideeinrichtung ist beispielsweise aus der deutschen Gebrauchsmusterschrift DE 298 12 753 U1 bekannt. Als gattungsgebender Stand der Technik wird auch die US 5 031 494 A gewürdigt.

Längsschneideeinrichtungen sind im Regelfall Bestandteile von Aufwickel- oder Querschneidemaschinen, die aus einer breiten und laufenden Materialbahn einzelne schmalere Wickelrollen oder durch zusätzliches Querschneiden einzelne Bögen herstellen. Um verschiedene Bogen- oder Wickelrollenformate herstellen zu können, sind die Kreismesser quer zur Laufrichtung der laufenden Materialbahn positionierbar.

In bekannter Weise bestehen die Kreismesser jeweils aus einem die laufende Materialbahn beim Schneiden abstützenden Topfmesser und einem in die laufende Materialbahn eintauchenden Spitzmesser, deren Schneidkanten exakt zueinander in der gewünschten Schnittposition positioniert werden müssen. (DE 34 19 843 C2).

Besonders bei faserigen Materialbahnen tritt beim Schneiden sogenannter Schnittstaub auf, der für die folgenden Prozessschritte ungewünscht ist. Ebenso gilt es die durch den Staub verursachten Gesundheitsgefährdungen sowie die Gefahr einer Staubexplosion zu minimieren.

Der Erfindung liegt daher die Aufgabe zugrunde bei einer Längsschneideeinrichtung die Abführung des Schnittstaubs zu verbessern.

Diese Aufgabe wird gemäss Anspruch 1 gelöst.

Auf diese Weise lässt sich einfach und sicher der Schnittstaub über das Saugsammelrohr abführen. Unterstützt werden kann dies noch dadurch, dass die Öffnung der Saugrohre so geformt ist, dass der Impuls des Schnittstaubs für die Aufnahme genutzt wird.

Im Interesse einer umfassenden Schnittstaubabführung sollten sich das Saugsammelrohr und der Saugschlitz zumindest über alle im Bahnbereich befindlichen Kreismesser erstrecken.

Zur Vereinfachung der Abdichtung des Saugschlitzes ist es vorteilhaft, wenn sich das Dichtband über die gesamte Länge des Saugschlitzes erstreckt.

Die Flexibilität erleichtert es wesentlich das Dichtband über das jeweilige Koppelelement der Saugrohre hinwegzuführen.

Um ein Einsaugen des Dichtbandes in den Saugschlitz zu verhindern, ist es von Vorteil, wenn das Dichtband in Bahnlaufrichtung wesentlich weniger flexibel als quer zur Bahnlaufrichtung ist. Ergänzend oder alternativ kann das Einsaugen auch dadurch verhindert werden, dass sich im Saugschlitz ein, das Dichtband abstützendes Stützgitter befindet.

Wegen der quer zur Bahnlaufrichtung verschiebbaren Kreismesser sind zur Anpassung der Schnittstaub-Absaugung auch die Koppelelemente mit den entsprechenden Saugrohren im Saugschlitz quer zur Bahnlaufrichtung verschiebbar gelagert.

Vereinfacht und optimiert wird dies dadurch, dass die Koppelelemente der Saugrohre mit den Schlitten der entsprechenden Kreismesser verbunden sind und so synchron mitverstellt werden.

Insbesondere bei deren Verschiebbarkeit sollten die Koppelelemente über eine Dichtung, vorzugsweise eine Bürstendichtung gegenüber dem Saugschlitz abgedichtet sein.

Damit trotz Verschiebbarkeit der Koppelelemente im Saugschlitz und damit unter dem Dichtband eine ausreichende Abdichtung des Saugschlitzes gewährleistet bleibt, wird das Dichtband vor und/oder nach einem Koppelelement über ein Druckmittel, vorzugsweise eine drehbare Andruckrolle zum Saugschlitz gedrückt.

Davon unabhängig aber mit Vorteil bei Verschiebbarkeit der Koppelelemente kann die Dichtwirkung des Dichtbandes noch dadurch verbessert werden, dass das Dichtband über eine Spannvorrichtung gespannt und/oder das Dichtband seitlich im Saugschlitz geführt wird.

Für den Fall, dass einzelne Kreismesser und damit auch die entsprechenden Saugrohre nicht benötigt werden, so können diese außerhabe des Bereichs der laufenden Materialbahn geparkt werden. Hierzu sollten im Saugsammelrohr außerhalb des Materialbahnbereichs Dichtelemente zum Verschluss der Koppelelemente der nicht benötigten Saugrohre vorhanden sein.

In Abhängigkeit von den Anforderungen und der Gestaltung der Maschine ist es oft ausreichend, wenn die erfindungsgemäße Längsschneideinrichtung nur auf einer Seite und wegen der erschwerten Abführung vorzugsweise oberhalb der Materialbahn angeordnet ist.

Umfassend lassen sich jedoch die Vorteile der Erfindung nutzen, wenn die Längsschneideinrichtung auf beiden Seiten der Materialbahn angeordnet ist.

Besonders vorteilhaft ist der Einsatz der Längsschneideinrichtung, wenn diese mehrere Kreismesserpaare besitzt, die jeweils ein die laufende Materialbahn beim Schneiden abstützendes Kreismesser und ein in die laufende Materialbahn eintauchendes Kreismesser umfassen.

Nachfolgend sollt die Erfindung an einem Ausführungsbeispiel näher erläutert werden. In der beigefügten Zeichnung zeigt:
Figur 1: eine schematische Seitenansicht einer Längsschneideinrichtung;
Figur 2: eine schematische Draufsicht auf die Längsschneideinrichtung;
Figur 3: einen vergrößerten Ausschnitt von Figur 1 ;
Figur 4: einen vergrößerten Ausschnitt von Figur 2 und
Figur 5: einen Teil-Längsschnitt durch ein Saugsammelrohr 6.

Die Figuren 1 und 2 zeigen eine schematische Ansicht einer möglichen Ausführungsform einer erfindungsgemäßen Längsschneideeinrichtung zum Schneiden einer laufenden Materialbahn 1. Bei dieser Materialbahn 1 kann es sich um eine Bahn aus Papier, Karton, Kunststofffolie, Metallfolie oder dergleichen handeln.

Die dargestellte Längsschneideeinrichtung kann insbesondere in einer, bekannten Rollenschneidmaschine mit mindestens einer Längsschneideeinrichtung zum Schneiden einer laufenden Materialbahn ihre Verwendung finden.

Eine derartige Längsschneideeinrichtung ist im Regelfall ein Bestandteil einer Aufwickel- oder Querschneidemaschine, die aus einer breiten und laufenden Materialbahn 1 einzelne schmalere Wickelrollen oder durch zusätzliches Querschneiden einzelne Bögen herstellt. So kann sie beispielsweise in einer Rollenschneidemaschine eingebaut sein.

Die dargestellte Längsschneideeinrichtung zum Schneiden der laufenden Materialbahn 1 umfasst ein Kreismesserpaar, welches die laufende Materialbahn 1 zur Aufteilung in Einzelbahnen in Längsrichtung durchtrennt. Das Kreismesserpaar besteht hierzu aus einem, die laufende Materialbahn 1 beim Schneiden abstützenden, unteren Kreismesser 4 und einem in die laufende Materialbahn 1 eintauchenden, oberen Kreismesser 3. Bevorzugt werden als unteres Kreismesser 4 Topfmesser und als oberes Kreismesser 3 scheibenförmige Spitzmesser verwendet, wie sie beispielsweise in der deutschen Patentschrift DE 34 19 843 C2 beschrieben sind.

Der Vollständigkeit halber sei erwähnt, dass die Längsschneideeinrichtung selbstverständlich auch nur ein Kreismesser 3 zum Schneiden der laufenden Materialbahn 1 aufweisen kann.

Jedes Kreismesser 3,4 ist rotierbar an einem tragenden Schlitten 5 befestigt, der jeweils an einer sich quer zur Bahnlaufrichtung 2 der laufenden Materialbahn 1 erstreckenden, hier nicht gezeigten Messertraverse verstellbar gelagert ist.

Die verstellbare Lagerung der Schlitten 5 gewährleistet, dass jedes Kreismesser 3,4 zur Einstellung der erforderlichen Formatbreite quer zur Bahnlaufrichtung 2 der zu teilenden Materialbahn 1 positionierbar ist.

Zusätzlich ist jedes obere Kreismesser 3 in Richtung seiner Drehachse gegen das zugeordnete untere Kreismesser 4 anstellbar, damit die beiden Schneidkanten exakt relativ zueinander ausgerichtet werden können.

Um insbesondere den oberhalb der Materialbahn 1 beim oberen Kreismesser 3 anfallenden Schnittstaub möglichst umfassend aufzufangen, befindet sich gemäß Figuren 3 und 4 seitlich neben jedem oberen Kreismesser 3 ein mit einer Unterdruckquelle verbundenes Saugrohr 8. Die Saugöffnung 14 des Saugrohres 8 ist dabei so angeordnet, dass der Impuls des Schnittstaubs beim Schneiden die Absaugung unterstützt.

Die Verbindung der Saugrohre 8 mit einer Unterdruckquelle erfolgt über ein sich quer zur Bahnlaufrichtung 2 hier über alle Kreismesser 3,4 hinweg erstreckendes Saugsammelrohr 6, welches mit dieser Unterdruckquelle verbunden ist. Bei Bedarf können auch mehrere Saugsammelrohre 6 quer zu Bahnlaufrichtung 2 nebeneinander angeordnet werden, die jeweils einem, vorzugsweise aber mehreren Saugrohren 8 zugeordnet sind.

Das Saugsammelrohr 6 besitzt einen, quer zur Bahnlaufrichtung 2 über die angeschlossenen, d.h. hier alle Saugrohre 8 hinweg verlaufenden Saugschlitz 7.

Die Verbindung des Saugsammelrohres 6 mit den angeschlossenen Saugrohren 8 erfolgt über jeweils ein, im Saugschlitz 7 quer zur Bahnlaufrichtung 2 verschiebbar gelagertes Koppelelement 10 des jeweiligen Saugrohres 8.

Zwecks synchroner Verstellung sind dabei die Koppelelemente 10 der Saugrohre 8 mit den Schlitten 5 der entsprechenden Kreismesser 3,4 verbunden.

Zur Abdichtung des Saugschlitzes 7, insbesondere zwischen den Koppelelementen 10 dient ein luftundurchlässiges Dichtband 9, welches sich über die gesamte Länge des Saugschlitzes 7 erstreckt.

Um hierbei die Verschiebbarkeit der Koppelelemente 10 im Saugschlitz 7 gewährleisten zu können, wird das Dichtband 9, wie in Figur 5 zuerkennen, über das jeweilige Koppelelement 10 der Saugrohre 8 hinweggeführt.

Unterstützt wird dies dadurch, dass Dichtband 9 quer zur Bahnlaufrichtung 2 flexibel ist und sich so an das Koppelelement 10 anlegen kann.

Außerdem wird das Dichtband 9 vor und nach jedem Koppelelement 10 über eine drehbare Andruckrolle 12 zum Saugschlitz 7 hin gedrückt.

Die Abdichtung der Koppelelemente 10 gegenüber dem Saugschlitz 7 erfolgt über nicht dargestellte Bürstendichtungen.

Um ein Einsaugen des Dichtbandes 9 in den Saugschlitz 7 zu verhindern, stützt sich dieses, auf einem im Saugschlitz 7 fixierten Stützgitter 11 ab.

Außerdem ist das Dichtband 9 quer zur Bahnlaufrichtung 2 wesentlich steifer als in Bahnlaufrichtung 2 ausgeführt.

Zur Vermeidung eines seitlichen Verrutschens des Dichtbandes 9 ist dieses seitlich im Saugschlitz 7 geführt.

Des Weiteren wird das Dichtband 9 zur Gewährleistung einer ausreichenden und sicheren Dichtwirkung über eine, seitlich der Maschine angeordnete Spannvorrichtung 13 gespannt.

Falls obere Kreismesser 3 nicht für das Schneiden benötigt werden, so können diese gemeinsam mit dem entsprechenden Saugrohr 8 seitlich der Materialbahn 1 in eine inaktive Parkposition verschoben werden.

In diesem Fall werden diese inaktiven Koppelelemente 10 über je ein Dichtelement vom Saugsammelrohr 6 aus verschlossen.

In diesem Fall werden diese inaktiven Koppelelemente 10 über je ein Dichtelement vom Saugsammelrohr 6 aus verschlossen.

## Patentansprüche

1. Längsschneideeinrichtung zum Schneiden einer laufenden Materialbahn (1), insbesondere einer Papier- oder Kartonbahn, mit mehreren, rotierbaren und dabei in Bahnlaufrichtung (2) schneidenden Kreismessern (3,4), welche jeweils über einen Schlitten (5) an einer sich quer zur Bahnlaufrichtung (2) erstreckenden Messertraverse verstellbar gelagert sind,
wobei sich quer zur Bahnlaufrichtung (2) über mehrere Kreismesser (3,4) hinweg, ein mit einer Unterdruckquelle verbundenes Saugsammelrohr (6) erstreckt, welches einen, quer zur Bahnlaufrichtung (2) über diese Kreismesser (3,4) hinweg verlaufenden Saugschlitz (7) besitzt, wobei diesen Kreismessern (3,4) jeweils ein, den Schnittstaub aufnehmendes Saugrohr (8) zugeordnet ist, diese Saugrohre (8) jeweils über ein, im Saugschlitz (7) gelagertes Koppelelement (10) mit dem Saugsammelrohr (6) in Verbindungen stehen und der Saugschlitz (7) zwischen den Koppelelementen (10) über ein Dichtband (9) abgedichtet ist, wobei das Dichtband (9) quer zur Bahnlaufrichtung (2) flexibel ist, wobei das Dichtband (9) über das jeweilige Koppelelement (10) der Saugrohre (8) hinweggeführt wird, wobei die Koppelelemente (10) der Saugrohre (8) im Saugschlitz (7) quer zur Bahnlaufrichtung (2) verschiebbar gelagert sind, wobei die Koppelelemente (10) der Saugrohre (8) im Saugschlitz (7) quer zur Bahnlaufrichtung (2) verschiebbar gelagert sind, wobei die Koppelelemente (10) der Saugrohre (8) mit den Schlitten (5) der entsprechenden Kreismesser (3,4) verbunden **dadurch gekennzeichnet, dass** das Dichtband (9) vor und/oder nach einem Koppelelement (10) über ein Druckmittel, zum Saugschlitz (7) gedrückt wird.

2. Längsschneideeinrichtung nach Anspruch 1, **dadurch gekennzeichnet, dass** sich das Saugsammelrohr (6) und der Saugschlitz (7) zumindest über alle im Bahnbereich befindlichen Kreismesser (3,4) erstrecken.

3. Längsschneideeinrichtung nach einem der vorhergehenden Ansprüche,
**dadurch gekennzeichnet, dass** sich das Dichtband (9) über die gesamte Länge des Saugschlitzes (7) erstreckt.

4. Längsschneideeinrichtung nach Anspruch 3, **dadurch gekennzeichnet, dass** das Dichtband (9) in Bahnlaufrichtung (2) wesentlich weniger flexibel als quer zur Bahnlaufrichtung (2) ist.

5. Längsschneideeinrichtung nach einem der vorhergehenden Ansprüche,
**dadurch gekennzeichnet, dass** sich im Saugschlitz (7) ein, das Dichtband (9) abstützendes Stützgitter (11) befindet.

6. Längsschneideeinrichtung nach Anspruch 8 oder 9,
**dadurch gekennzeichnet, dass** das Dichtband (9) vor und/oder nach einem Koppelelement (10) über ein Druckmittel, ausgeführt als eine drehbare Andruckrolle (12) zum Saugschlitz (7) gedrückt wird.

7. Längsschneideeinrichtung nach einer der vorhergehenden Ansprüche, **dadurch gekennzeichnet, dass** die Koppelelemente (10) über eine Dichtung, vorzugsweise eine Bürstendichtung gegenüber dem Saugschlitz (7) abgedichtet sind.

8. Längsschneideeinrichtung nach einem der vorhergehenden Ansprüche, **dadurch gekennzeichnet, dass** das Dichtband (9) über eine Spannvorrichtung (13) gespannt wird.

9. Längsschneideeinrichtung nach einem der vorhergehenden Ansprüche, **dadurch gekennzeichnet, dass** das Dichtband (9) seitlich im Saugschlitz (7) geführt ist.

10. Längsschneideeinrichtung nach einem der vorhergehenden Ansprüche, **dadurch gekennzeichnet, dass** im Saugsammelrohr (6) außerhalb des Materialbahnbereichs Dichtelemente zum Verschluss der Koppelelemente (10) von nicht benötigten Saugrohren (8) vorhanden sind.

11. Längsschneideeinrichtung nach einem der vorhergehenden Ansprüche, **dadurch gekennzeichnet, dass** diese nur auf einer Seite , vorzugsweise oberhalb der Materialbahn (1) angeordnet ist.

12. Längsschneideeinrichtung nach einem der Ansprüche 1 bis 14, **dadurch gekennzeichnet, dass** diese auf beiden Seiten der Materialbahn (1) angeordnet ist.

13. Längsschneideeinrichtung nach einem der vorhergehenden Ansprüche, **dadurch gekennzeichnet, dass** diese mehrere Kreismesserpaare besitzt, die jeweils ein die laufende Materialbahn (1) beim Schneiden abstützendes Kreismesser (4) und ein in die laufende Materialbahn (1) eintauchendes Kreismesser (3) umfassen.

## Claims

1. Longitudinal cutting device for cutting a running material web (1), in particular a paper or cardboard web, having a plurality of rotatable circular knives (3, 4) which in the process cut in the web running direction (2) and which are in each case mounted by way of a slide (5) so as to be adjustable on a knife crossbeam that extends transversely to the web running direction (2); wherein a suction manifold (6), which is connected to a vacuum source and possesses a suction slot (7) that runs transversely to the web running direction (2) across a plurality of circular knives (3, 4), extends transversely to the web running direction (2) across these circular knives (3, 4); wherein these circular knives (3, 4) are in each case assigned one suction tube (8) which receives the cutting dust; these suction tubes (8) are in each case connected to the suction manifold (6) by way of a coupling element (10) mounted in the suction slot (7), and the suction slot (7) between the coupling elements (10) is sealed by way of a sealing tape (9), wherein the sealing tape (9) is flexible transversely to the web running direction (2); wherein the sealing tape (9) is guided over the respective coupling element (10) of the suction tubes (8); wherein the coupling elements (10) of the suction tubes (8) are mounted in the suction slot (7) so as to be displaceable transversely to the web running direction (2); wherein the coupling elements (10) of the suction tubes (8) are mounted in the suction slot (7) so as to be displaceable transversely to the web running direction (2); wherein the coupling elements (10) of the suction tubes (8) are connected to the slides (5) of the corresponding circular knives (3, 4), **characterized in that** the sealing tape (9) is pressed towards the suction slot (7) by a compression means before and/or after a coupling element (10).

2. Longitudinal cutting device according to Claim 1, **characterized in that** the suction manifold (6) and the suction slot (7) extend at least across all circular knives (3, 4) that are located in the web region.

3. Longitudinal cutting device according to one of the preceding claims, **characterized in that** the sealing tape (9) extends across the entire length of the suction slot (7).

4. Longitudinal cutting device according to Claim 3, **characterized in that** the sealing tape (9) is substantially less flexible in the web running direction (2) than transversely to the web running direction (2).

5. Longitudinal cutting device according to one of the preceding claims, **characterized in that** a support mesh (11) which supports the sealing tape (9) is located in the suction slot (7).

6. Longitudinal cutting device according to Claim 8 or 9, **characterized in that** the sealing tape (9) is pressed towards the suction slot (7) by way of a compression means, embodied as a rotatable contact pressure roller (12), before and/or after a coupling element (10).

7. Longitudinal cutting device according to one of the preceding claims, **characterized in that** the coupling elements (10) are sealed in relation to the suction slot (7) by way of a seal, preferably a brush seal.

8. Longitudinal cutting device according to one of the preceding claims, **characterized in that** the sealing tape (9) is tensioned by way of a tensioning apparatus (13).

9. Longitudinal cutting device according to one of the preceding claims, **characterized in that** the sealing tape (9) is guided laterally in the suction slot (7) .

10. Longitudinal cutting device according to one of the preceding claims, **characterized in that** sealing elements for closing the coupling elements (10) of suction tubes (8) that are not required are present in the suction manifold (6) so as to be outside the material web region.

11. Longitudinal cutting device according to one of the preceding claims, **characterized in that** said longitudinal cutting device is disposed only on one side of the material web (1), preferably above the latter.

12. Longitudinal cutting device according to one of Claims 1 to 14, **characterized in that** said longitudinal cutting device is disposed on both sides of the material web (1).

13. Longitudinal cutting device according to one of the preceding claims, **characterized in that** said longitudinal cutting device possesses a plurality of circular knife pairs which comprise in each case one circular knife (4) which supports the running material web (1) during cutting, and one circular knife (3) which plunges into the running material web (1).

## Revendications

1. Module de coupe longitudinale destiné à couper une bande de matière (1) en défilement, en particulier une bande de papier ou de carton, ledit module comprenant plusieurs couteaux circulaires rotatifs (3, 4) qui coupent dans le sens de défilement de bande (2), lesquels sont chacun montés de manière réglable au moyen d'un chariot (5) sur une traverse de couteaux qui s'étend transversalement au sens de défilement de bande (2), un tube de collecte par aspiration (6) relié à une source de dépression s'étendant transversalement au sens de défilement de bande (2) sur plusieurs couteaux circulaires (3, 4), lequel tube comporte une fente d'aspiration (7) qui s'étend transversalement au sens de défilement de bande (2) sur ces couteaux circulaires (3, 4), ces couteaux circulaires (3, 4) étant chacun associés à un tube d'aspiration (8) qui collecte la poussière de coupe, ces tubes d'aspiration (8) étant reliés chacun au tube de collecte par aspiration (6) par le biais d'un élément d'accouplement (10) monté dans la fente d'aspiration (7) et la fente d'aspiration (7) entre les éléments d'accouplement (10) étant rendue étanche par une bande d'étanchéité (9), la bande d'étanchéité (9) étant flexible transversalement au sens de défilement de bande (2), la bande d'étanchéité (9) étant guidée sur l'élément d'accouplement respectif (10) des tubes d'aspiration (8), les éléments d'accouplement (10) des tubes d'aspiration (8) étant montés de manière coulissante dans la fente d'aspiration (7) transversalement au sens de défilement de bande (2), les éléments d'accouplement (10) des tubes d'aspiration (8) étant montés de manière coulissante dans la fente d'aspiration (7) transversalement au sens de défilement de bande (2), les éléments d'accouplement (10) des tubes d'aspiration (8) étant reliés aux chariots (5) des couteaux circulaires (3, 4) correspondants, **caractérisé en ce que** la bande d'étanchéité (9) est pressée vers la fente d'aspiration (7) par le biais d'un moyen de pression avant et/ou après un élément d'accouplement (10).

2. Module de coupe longitudinale selon la revendication 1, **caractérisé en ce que** le tube de collecte par aspiration (6) et la fente d'aspiration (7) s'étendent au moins sur tous les couteaux circulaires (3, 4) situés dans la zone de la bande.

3. Module de coupe longitudinale selon l'une des revendications précédentes, **caractérisé en ce que** la bande d'étanchéité (9) s'étend sur toute la longueur de la fente d'aspiration (7).

4. Module de coupe longitudinale selon la revendication 3, **caractérisé en ce que** la bande d'étanchéité (9) est nettement moins flexible dans le sens de défilement de bande (2) que transversalement au sens de défilement de bande (2).

5. Module de coupe longitudinale selon l'une des revendications précédentes, **caractérisé en ce qu'**une grille de support (11) supportant la bande d'étanchéité (9) est située dans la fente d'aspiration (7).

6. Module de coupe longitudinale selon la revendication 8 ou 9, **caractérisé en ce que** la bande d'étanchéité (9) est pressée vers la fente d'aspiration (7) avant et/ou après un élément d'accouplement (10) par le biais d'un moyen de pression conçu comme un rouleau presseur rotatif (12).

7. Module de coupe longitudinale selon l'une des revendications précédentes, **caractérisé en ce que** les éléments d'accouplement (10) sont rendus étanches par rapport à la fente d'aspiration (7) par le biais d'une garniture d'étanchéité, de préférence une garniture d'étanchéité à brosse.

8. Module de coupe longitudinale selon l'une des revendications précédentes, **caractérisé en ce que** la bande d'étanchéité (9) est tendue par le biais d'un dispositif tendeur (13).

9. Module de coupe longitudinale selon l'une des revendications précédentes, **caractérisé en ce que** la bande d'étanchéité (9) est guidée latéralement dans la fente d'aspiration (7).

10. Module de coupe longitudinale selon l'une des revendications précédentes, **caractérisé en ce que** des éléments d'étanchéité destinés à fermer les éléments d'accouplement (10) des tubes d'aspiration (8) qui ne sont pas nécessaires sont présents dans le tube de collecte par aspiration (6) à l'extérieur de la zone de bande de matière.

11. Module de coupe longitudinale selon l'une des revendications précédentes, **caractérisé en ce qu'**il est disposé uniquement d'un seul côté, de préférence au-dessus de la bande de matière (1).

12. Module de coupe longitudinale selon l'une des revendications 1 à 14, **caractérisé en ce qu'**il est disposé des deux côtés de la bande de matière (1).

13. Module de coupe longitudinale selon l'une des revendications précédentes, **caractérisé en ce qu'**il comporte plusieurs paires de couteaux circulaires qui comprennent chacune un couteau circulaire (4) qui supporte la bande de matière (1) en défilement lors de la coupe et un couteau circulaire (3) qui pénètre dans la bande de matière (1) en défilement.
